# EUROPÄISCHE PATENTSCHRIFT

(11) **EP 3 217 073 B1**
(45) Veröffentlichungstag und Bekanntmachung des Hinweises auf die Patenterteilung: **05.12.2018**
(21) Anmeldenummer: 16158909.8
(22) Anmeldetag: 07.03.2016
(51) Int. Cl.: F21S 8/08, F21V 23/00, F21V 23/06, H01R 24/86, F21W 131/103, F21Y 115/10, F21Y 101/00, H01R 24/68

(54) **LEUCHTE UND STEUEREINHEIT FÜR DIE LEUCHTE**
LAMP AND CONTROL UNIT FOR THE LAMP
ÉCLAIRAGE ET UNITE DE COMMANDE POUR L'ECLAIRAGE

(43) Veröffentlichungstag der Anmeldung: 13.09.2017
(73) Patentinhaber: Lunux GmbH, 30880 Laatzen (DE)
(72) Erfinder: Bösch, Frank, 59556 Lippstadt (DE); Brummel, Reinhold, 59609 Anröchte (DE)
(74) Vertreter: Lohr, Jöstingmeier & Partner

(56) Entgegenhaltungen:
- EP-A1- 2 177 819
- EP-A1- 2 990 716
- EP-A1- 2 991 455
- DE-U1-202012 005 355
- US-A- 4 796 001
- US-A1- 2006 055 333
- US-A1- 2013 040 471
- US-A1- 2014 206 239
- US-A1- 2016 061 425

## Beschreibung

Die Erfindung betrifft eine Steuereinheit, gemäß Anspruch 1, insbesondere für eine Straßenleuchte, mit einem Modulgehäuse, welches eine Modulgehäuseoberschale und eine mit der Modulgehäuseoberschale verbundene Modulgehäuseunterschale aufweist, mit einer von dem Modulgehäuse umfassten Elektronik, welche ausgebildet ist zum Ansteuern von wenigstens einem Lichtmodul der Leuchte, und mit einem Anschlusssteckelement, welches eine Mehrzahl von Steckpins aufweist, ferner betrifft die Erfindung eine Leuchte mit der Steuereinheit.

Aus der US 2004/0076001 A1, der DE 10 2005 016 533 A1 und der US 3,247,368 A sind nach Art einer steckbaren Elektronikbox ausgeführte Steuereinheiten für Leuchten mit Leuchtstoffröhren als Leuchtmittel bekannt. Die Steuereinheiten sind für die Innenbeleuchtung beziehungsweise die witterungsgeschützte Anbringung vorgesehen und nicht wassergeschützt ausgebildet.

Aufgabe der vorliegenden Erfindung ist es, eine integrierte Steuereinheit für eine Leuchte mit Leuchtdioden als Leuchtmittel vorzusehen, welche einfach montiert werden kann und als Baueinheit gekapselt ausgeführt ist. Ferner ist es Aufgabe der Erfindung, eine Leuchte mit der Steuereinheit anzugeben.

Zur Lösung der Aufgabe ist die Erfindung in Verbindung mit dem Oberbegriff des Patentanspruchs 1 dadurch gekennzeichnet, dass eine Gruppe von ersten Steckpins des Anschlusssteckelements ausgebildet ist zum Verbinden der Steuereinheit mit einer zur Energieversorgung der Steuereinheit und des wenigstens einen Lichtmoduls vorgesehenen externen, elektrischen Anschlussleitung und dass eine Gruppe von zweiten Steckpins des Anschlusssteckelements ausgebildet ist zum Verbinden der Steuereinheit mit dem wenigstens einen Lichtmodul. Das wenigstens eine Lichtmodul ist dabei mittelbar über die Steuereinheit beziehungsweise das Anschlusssteckelement mit der externen Anschlussleitung verbunden.

Weitere Steuereinheiten für unterschiedliche Außen- und Innenleuchten sind jeweils in der EP 2 990 716 A1, der EP 2 991455 A1, der US 2016/061425 A1, der US 2006/005333 A1, der DE 20 2012 005 355 U1, der US 2013/040471 A1, der EP 2 177 819 A1 und der US 4,796,001 A beschrieben.

Der besondere Vorteil der Erfindung besteht darin, dass eine Kontaktierung der Leuchte durch das Einsetzen der Steuereinheit in sehr einfacher Weise erfolgen kann. Es ist hierbei nur ein einziges gemeinsames Anschlusssteckelement mit einer Mehrzahl von Pins vorgesehen. Das gemeinsame Anschlusssteckelement dient hierbei zugleich der Anbindung der Steuereinheit beziehungsweise Leuchte an eine externe elektrische Anschlussleitung und an eine zur Verbindung der Steuereinheit mit dem wenigstens einen Lichtmodul der Leuchte über eine interne Verbindungsleitung. Beim Einsetzen ebenso wie beim Demontieren kann die Steuereinheit werkzeuglos verbaut werden. Aufgrund der einzigen elektrischen Schnittstelle (Anschlusssteckelement) muss die Leuchte für die Montage beziehungsweise Demontage der Steuereinheit nicht stromlos gemacht werden. Ein Austausch der Steuereinheit unter Last ist insofern möglich. Das Modulgehäuse der Steuereinheit ist aus einem elektrisch isolierenden Werkstoff, bevorzugt aus einem Kunststoff, hergestellt und gedichtet. Sie umfasst dabei die gesamte zum Betrieb der Leuchte notwendige Elektronik für die Leuchte.

Nach einer bevorzugten Ausführungsform der Erfindung sieht das Anschlusssteckelement eine die Gruppe der ersten Steckpins und die Gruppe der zweiten Steckpins ringförmig umschließende Wandung vor. Die Wandung ist insbesondere ausgebildet zum Dichten der Steckverbindung zwischen dem Anschlusssteckelement und einem Gegensteckelement der Leuchte, welches an einem Leuchtengehäuse der Leuchte festgelegt ist. Insbesondere ist die ringförmige Wandung als Silikonradialdichtung realisiert. Die so zwischen dem Anschlusssteckelement und dem Gegensteckelement hergestellte Steckverbindung ist demzufolge wasserdicht ausgebildet.

Nach einer Weiterbildung der Erfindung weist die ringförmige Wandung eine zylindrische Außenwandfläche auf. Die zylindrische Außenwandfläche dient zum einen der Führung des Anschlusssteckelements beim Einsetzen desselben in das Gegensteckelement der Leuchte. Zum anderen begünstigt die Ringfläche die Abdichtung der Steckverbindung.

Nach der Erfindung sieht das Anschlusssteckelement eine Gruppe von dritten Steckpins auf. Die dritten Steckpins sind mit der Elektronik verbunden und ausgebildet zum Anschließen eines externen Programmiergeräts an die Steuereinheit. Vorteilhaft kann über die dritten Steckpins eine Treibersoftware der Elektronik aufgespielt, aktualisiert oder ausgetauscht werden. Ein Austausch der Elektronik insgesamt ist insofern nicht notwendig. Ebenso kann auf eine getrennte Schnittstelle zur Programmierung der Elektronik verzichtet werden.

Nach einer Weiterbildung der Erfindung sind wenigstens vier erste Steckpins und wenigstens vier zweite Steckpins vorgesehen. Bevorzugt sind die ersten Steckpins und die zweiten Steckpins punktsymmetrisch bezogen auf einen Mittelpunkt des Anschlusssteckelements vorgesehen. Vorteilhaft vereinfacht die symmetrische Ausgestaltung des Anschlusssteckelements die Montage der Steuereinheit und das Ansetzen des Gegensteckelements.

Nach einer Weiterbildung der Erfindung kann vorgesehen sein, dass die Steuereinheit an der Modulgehäuseoberschale ein Anschlussadapter für ein externes Zusatzgerät vorsieht beziehungsweise dass an der Modulgehäuseunterschale ein Sensor vorgesehen ist. Jeweils wirken der Anschlussadapter für das externe Zusatzgerät und der Sensor mit der Elektronik der Steuereinheit zusammen beziehungsweise werden von dieser gesteuert. Vorteilhaft kann durch das Vorsehen des Sensors beispielsweise eine Umgebungshelligkeit erfasst beziehungsweise die Funktion der Leuchte oder der Raum unterhalb der Leuchte überwacht werden. Als externes Zusatzgerät kann über den Anschlussadapter beispielsweise eine extern montierte Sende- und Empfangseinheit vorgesehen werden.

Zur Lösung der Aufgabe weist die erfindungsgemäße Leuchte die Merkmale des Patentanspruchs 9 auf.

Der besondere Vorteil der Erfindung besteht darin, dass die erfindungsgemäße Leuchte sehr kostengünstig ausgeführt und modular ausgestaltet werden kann. Die Montage und Demontage der zentralen Steuereinheit mit der Elektronik für die Lichtmodule und optionale Zusatzgeräte beziehungsweise Sensoren kann werkzeuglos montiert und demontiert werden. Überdies besteht die Möglichkeit, die Steuereniheit entsprechend der jeweiligen Konfiguration der Leuchte mit einer individuellen Software zu versehen. Insbesondere kann in Abhängigkeit der Anzahl von Lichtmodulen und der Vorsehung des Sensors beziehungsweise des Anschlussadapters und des jeweils angeschlossenen Zusatzgeräts eine unterschiedliche Software aufgespielt werden. Beispielsweise kann die Leuchte eine Mehrzahl von Lichtmodulen mit Leuchtdioden als Leuchtmittel vorsehen. Die Mehrzahl der Lichtmodule wird hierbei gemeinsam von der zentralen Steuereinheit betrieben.

Nach einer bevorzugten Ausführungsform der Erfindung sind im montierten Zustand der Leuchte die dritten Steckpins des Anschlusssteckelements nicht elektrisch kontaktiert. Das Gegensteckelement weist insofern lediglich eine Kontaktierung für die ersten Steckpins des Anschlusssteckelements und für die zweiten Steckpins des Anschlusssteckelements auf. Ein Fehlbetrieb beziehungsweise eine fehlerhafte Kontaktierung der Steuereinheit wird hierdurch vermieden.

Nach einer Weiterbildung der Erfindung ist an der Gehäuseunterschale der Leuchte eine Öffnung zur Durchführung des optional an der Steuereinheit vorgesehenen Sensors vorgesehen. Der Sensor kann über die Öffnung der Leuchte und ohne zusätzliche Kontaktierung beziehungsweise Verdrahtung unmittelbar als Bestandteil der zentrale Steuereinheit realisiert werden und ausgebildet sein zur Überwachung einer Umgebung der Leuchte. Beispielsweise kann mittels des Sensors eine Umgebungshelligkeit bestimmt oder eine Lichtabstrahlung der Lichtmodule überwacht beziehungsweise eine Bewegung unterhalb der Leuchte erkannt werden.

Nach einer Weiterbildung der Erfindung ist an der Leuchtengehäuseoberschale eine Öffnung für den Anschlussadapter der Steuereinheit vorgesehen. Da das Leuchtengehäuse typischerweise metallisch ausgebildet ist und beispielsweise im Aluminiumdruckgussverfahren hergestellt wird, kann durch das Vorsehen der Öffnung an der Leuchtengehäuseoberschale das Zusatzgerät in besonders einfacher Weise außerhalb des Leuchtengehäuses vorgesehen werden. Ein Betrieb einer über den Anschlussadapter verbundenen Sende- und Empfangseinheit wird insofern nicht durch das metallische Leuchtengehäuse gestört.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Erfindungsgemäß beschriebene Merkmale und Details der Steuereinheit gelten selbstverständlich auch im Zusammenhang mit der erfindungsgemäßen Leuchte und umgekehrt. So kann auf die Offenbarung zu den einzelnen Erfindungsaspekten stets wechselseitig Bezug genommen werden. Die Zeichnungen dienen lediglich beispielhaft der Klarstellung der Erfindung und haben keinen einschränkenden Charakter.

Anhand der beigefügten Zeichnungen wird die Erfindung nachfolgend näher erläutert. Dabei zeigt:
- Fig. 1: eine perspektivische Oberseitenansicht einer erfindungsgemäßen Leuchte nach einer ersten Ausführungsform,
- Fig. 2: eine perspektivische Unterseitenansicht der Leuchte nach Fig. 1,
- Fig. 3: eine Explosionsdarstellung der Leuchte nach Fig. 1 mit den wesentlichen Funktionskomponenten,
- Fig. 4: eine Aufsicht auf die Leuchte nach Fig. 1 ohne Leuchtengehäuseoberschale,
- Fig. 5: eine perspektivische Oberseitenansicht einer Steuereinheit der Leuchte nach Fig. 1,
- Fig.6: eine perspektivische Unterseitenansicht der Steuereinheit nach Fig. 5,
- Fig. 7: eine perspektivische Oberseitenansicht einer Leuchtengehäuseunterschale mit ausgewählten montierten Funktionsgruppen,
- Fig. 8: eine Frontaufsicht auf ein Anschlusssteckelement der Steuereinheit nach Fig. 5,
- Fig. 9: eine Aufsicht auf ein an der Leuchtengehäuseunterschale festgelegten Gegensteckelements der Leuchte,
- Fig. 10: eine perspektivische Oberseitenansicht der erfindungsgemäßen Leuchte nach einer zweiten Ausführungsform,
- Fig. 11: eine perspektivische Unterseitenansicht der Leuchte nach Fig. 10,
- Fig. 12: eine perspektivische Oberseitenansicht der Leuchte nach Fig. 10 ohne Leuchtengehäuseoberschale,
- Fig.13: eine perspektivische Oberseitenansicht der Steuereinheit der Leuchte nach Fig. 10 und
- Fig. 14: eine Unterseitenansicht der Steuereinheit nach Fig. 13.

Eine erfindungsgemäße Leuchte nach den Fig. 1 bis 9 weist als geometriebestimmende Komponente ein Leuchtengehäuse mit einer Leuchtengehäuseoberschale 1, einer an die Leuchtengehäuseoberschale 1 angelegten Leuchtengehäuseunterschale 2 sowie einem mit der Leuchtengehäuseunterschale 2 verbundenen Montageadapter 3 zum Festlegen der Leuchte an einem nicht dargestellten Anbauteil, beispielsweise einem Mast, auf. Insbesondere ist die Leuchtengehäuseoberschale 1 an der Leuchtengehäuseunterschale klappbar festgelegt. Es ist ein Verbindungsklip 4 vorgesehen zum Verbinden der Leuchtengehäuseunterschale 2 mit der Leuchtengehäuseoberschale 1.

In dem Leuchtengehäuse sind als wesentliche Funktionskomponenten eine flächig ausgebildete Lichtscheibe 5, eine Mehrzahl von Lichtmodulen 6, eine Anschlussplatine 7 zum Kontaktieren der Lichtmodule 6 sowie eine Steuereinheit 8 und ein Gegensteckelement 9 zum Kontaktieren der Steuereinheit 8 vorgesehen. Die Steuereinheit 8 ist hierbei in eine an der Leuchtengehäuseunterschale 2 gebildete Montagemulde 10 eingesetzt. Die Montagemulde 10 weist zum Stützen und Positionieren der Steuereinheit 8 ausgebildete Rippen 11 auf. Zusätzlich ist das Gegenstückelement 9 in der Montagemulde 10 vorgesehen. Von dem Gegensteckelement 9 ist eine externe Anschlussleitung 12 der Leuchte und eine interne Verbindungsleitung 13 zu der Anschlussplatine 7 geführt. Die Zuführung der externen Anschlussleitung 12 erfolgt über den Montageadapter 3.

Die Lichtscheibe 5 überdeckt eine an der Leuchtengehäuseunterschale 2 gebildete Lichtaustrittsöffnung 14 der Leuchte. Im Bereich einer Innenseite der Lichtscheibe 5 sind die Lichtmodule 6 an die Lichtscheibe 5 angelegt. Zum Dichten kann an dem Leuchtmodul eine nicht dargestellte Dichtlippe vorgesehen sein, welche gegen die Lichtscheibe 5 angelegt ist. Eine Erstreckungsebene der Lichtmodule 6 ist hierbei parallel zu einer Erstreckungsebene der Lichtscheibe 5 orientiert.

Die Steuereinheit 8, welche detailliert in den Fig. 5 und 6 dargestellt ist, weist eine Modulgehäuseoberschale 15 sowie eine Modulgehäuseunterschale 16 sowie ein an der Modulgehäuseunterschale 16 außermittig vorgesehenes Anschlusssteckelement 17 auf, welches ausgebildet ist zum Kontaktieren mit dem Gegensteckelement 9. Insbesondere ist vorgesehen, die Modulgehäuseoberschale 15 mit der Modulgehäuseunterschale 16 zu verschrauben und über eine nicht dargestellte Dichtung beziehungsweise Dichtgeometrie wassergeschützt auszubilden.

Die Steuereinheit 8 nimmt eine zentrale Elektronik (nicht dargestellt) der Leuchte auf. Über das Anschlusssteckelement 17 ist dabei sowohl die elektrische Energieversorgung über die externe Anschlussleitung 12 als auch die interne Verkabelung der Steuereinheit 8 mit der Anschlussplatine 7 über die interne Verbindungsleitung 13 realisiert. Die zentrale Steuereinheit 8 weist insofern allein das eine gemeinsame Anschlusselement 17 auf.

Eine Aufsicht auf das Anschlusselement 17 ist in Fig. 8 dargestellt. Das Anschlusselement 17 weist eine ringförmige äußere Wandung 18 mit einer zylindrischen Außenwandfläche 19 sowie einer Mehrzahl von Steckpins 20, 21, 22 auf. Bei den Steckpins 20, 21, 22 sind drei unterschiedliche Geometrien beziehungsweise Funktionen zu unterscheiden. Vier erste Steckpins 20 dienen der Kontaktierung der externen Anschlussleitung 12, das heißt der Zuführung von elektrischer Energie zu der Steuereinheit 8. Vier zweite Steckpins 21 dienen der Kontaktierung der Anschlussplatine 7 über die interne Verbindungsleitung 13. Weitere zwei dritte Steckpins 22 definieren eine Programmierschnittstelle für die Steuereinheit 8. Über die dritten Steckpins 22 kann ein externes Programmiergerät (nicht dargestellt) an die Steuereinheit 8 angeschlossen und zur Einspielung einer Software oder von Programmierparametern verwendet werden.

Jeweils sind die ersten Steckpins 20, die zweiten Steckpins 21 und die dritten Steckpins 22 von der ringförmigen Wandung 18 umschlossen und punktsymmetrisch in Bezug auf einen Mittelpunkt des Anschlusssteckelements 17 ausgebildet. Die ringförmige Wandung 18 ist dabei nach Art einer Silikonradialdichtung ausgebildet. Die zylindrische Außenwandfläche 19 dient der Führung des Anschlusssteckelements 17 beim Einsetzen der Steuereinheit 8 in die Montagemulde 10 der Leuchte.

Fig. 9 zeigt eine Aufsicht auf das Gegensteckelement 9 der Leuchte. Das Gegensteckelement 9 der Leuchte weist vier zur Kontaktierung der ersten Steckpins 20 vorgesehene erste Gegensteckpins 23 sowie vier zur Kontaktierung der vier zweiten Steckpins 21 vorgesehene Gegensteckpins 24 auf. Die dritten Steckpins 22 des Anschlusssteckelements 17 finden in dem Gegensteckelement 19 keine Entsprechung. Sie sind nach dem Einsetzen der zentralen Steuereinheit 8 in die Montagemulde 10 der Leuchte nicht kontaktiert.

Eine zweite Ausführungsform der erfindungsgemäßen Leuchte nach den Fig. 10 bis 12 weist einen grundsätzlich gleichartigen Aufbau vor. Abweichend zur ersten Ausführungsform ist an der Leuchtengehäuseoberschale 1 eine Öffnung 25 für die Kontaktierung eines an der Steuereinheit 8 vorgesehenen Anschlussadapters 26 vorgesehen. Zusätzlich sieht die Leuchtengehäuseunterschale 2 eine Öffnung vor, über welche ein als Teil der zentralen Steuereinheit 8 realisierter Sensor 27 nach außen geführt ist. Als Sensor 27 ist beispielsweise ein Helligkeitssensor, ein Bewegungssensor oder eine Vorrichtung zur Messung einer Beleuchtungsstärke vorgesehen. Der Betrieb des Sensors 27 erfolgt hierbei allein über die Elektronik der zentralen Steuereinheit 8.

Die modifizierte Ausführungsform der zentralen Steuereinheit 8 ist in Fig. 13 und 14 gezeigt. Es ist hierbei im Bereich der Modulgehäuseoberschale 15 der Anschlussadapter 26 und benachbart zu dem Anschlusssteckelement 17 an der Modulgehäuseunterschale 16 der Sensor 27 vorgesehen. Der Anschlussadapter 26 dient beispielsweise zur Kontaktierung einer außerhalb des Leuchtengehäuses vorgesehenen Sende- und Empfangseinheit.

Gleiche Bauteile und Bauteilfunktionen sind durch gleiche Bezugszeichen gekennzeichnet.

### Bezugszeichenliste

- 1: Leuchtengehäuseoberschale
- 2: Leuchtengehäuseunterschale
- 3: Montageadapter
- 4: Verbindungsklip
- 5: Lichtscheibe
- 6: Lichtmodul
- 7: Anschlussplatine
- 8: Steuereinheit
- 9: Gegensteckelement
- 10: Montagemulde
- 11: Rippe
- 12: Anschlussleitung
- 13: Verbindungsleitung
- 14: Lichtaustrittsöffnung
- 15: Modulgehäuseoberschale
- 16: Modulgehäuseunterschale
- 17: Anschlusssteckelement
- 18: ringförmige Wandung
- 19: zylindrische Außenwandfläche
- 20: Steckpin
- 21: Steckpin
- 22: Steckpin
- 23: Gegensteckpin
- 24: Gegensteckpin
- 25: Öffnung
- 26: Anschlussadapter
- 27: Sensor

## Patentansprüche

1. Steuereinheit (8) für eine Leuchte, insbesondere für eine Straßenleuchte, mit einem Modulgehäuse, welches eine Modulgehäuseoberschale (15) und eine mit der Modulgehäuseoberschale (15) verbundene Modulgehäuseunterschale (16) aufweist, mit einer von dem Modulgehäuse umfassten Elektronik, welche ausgebildet ist zum Ansteuern von wenigstens einem eine Leuchtdiode als Leuchtmittel aufweisenden Lichtmodul (6) der Leuchte, und mit einem Anschlusssteckelement (17), welches eine Mehrzahl von Steckpins (20, 21, 22) aufweist, wobei eine Gruppe von ersten Steckpins (20) des Anschlusssteckelements (17) ausgebildet ist zum Verbinden der Steuereinheit (8) mit einer zur Energieversorgung der Steuereinheit und des wenigstens einen Lichtmoduls (6) vorgesehenen externen elektrischen Anschlussleitung (12) und wobei eine Gruppe von zweiten Steckpins (21) des Anschlusssteckelements (17) ausgebildet ist zum Verbinden der Steuereinheit (8) mit dem wenigstens einen Lichtmodul (6) über eine interne Verbindungsleitung (13),
**dadurch gekennzeichnet, dass**
das Anschlusssteckelement (17) eine Gruppe von dritten Steckpins (22) aufweist, welche mit der Elektronik zusammenwirken und ausgebildet sind zum Anschließen eines externen Programmiergeräts an die Steuereinheit (8).

2. Steuereinheit (8) nach Anspruch 1, **dadurch gekennzeichnet, dass** das Anschlusssteckelement (17) eine die Gruppe von ersten Steckpins (20) und die Gruppe von zweiten Steckpins (21) ringförmig umschließende Wandung (18) vorsieht.

3. Steuereinheit (8) nach Anspruch 2, **dadurch gekennzeichnet, dass** die ringförmige Wandung (18) eine zylindrische Außenwandfläche (19) aufweist und/oder dass die ringförmige Wandung (18) als Silikonradialdichtung ausgebildet ist.

4. Steuereinheit (8) nach einem der Ansprüche 1 bis 3, **dadurch gekennzeichnet, dass** insgesamt wenigstens vier erste Steckpins (20) und insgesamt wenigstens vier zweite Steckpins (21) vorgesehen sind, welche jeweils punktsymmetrisch angeordnet sind in Bezug auf einen Mittelpunkt des Anschlusssteckelements (17).

5. Steuereinheit (8) nach Anspruch 4, **dadurch gekennzeichnet, dass** ein Abstand der wenigstens vier ersten Steckpins (20) von dem Mittelpunkt größer ist als ein Abstand der wenigstens vier zweiten Steckpins (21) von dem Mittelpunkt.

6. Steuereinheit (8) nach einem der Ansprüche 3 bis 5, **dadurch gekennzeichnet, dass** wenigstens zwei dritte Steckpins (22) vorgesehen sind, wobei die wenigstens zwei dritten Steckpins (22) und die wenigstens vier ersten Steckpins (20) einen gleichen Abstand von dem Mittelpunkt aufweisen und/oder punktsymmetrisch zu dem Mittelpunkt angeordnet sind.

7. Steuereinheit (8) nach einem der Ansprüche 1 bis 6, **dadurch gekennzeichnet, dass** das Modulgehäuse als gedichtetes Modulgehäuse realisiert ist und/oder dass die Modulgehäuseoberschale (15) und/oder die Modulgehäuseunterschale (16) aus einem Kunststoff und bevorzugt aus einem elektrisch nicht leitenden Kunststoff hergestellt sind.

8. Steuereinheit (8) nach einem der Ansprüche 1 bis 7, **dadurch gekennzeichnet, dass** an der Modulgehäuseoberschale (15) ein Anschlussadapter (26) für ein externes Zusatzgerät ausgebildet ist und/oder dass an der Modulgehäuseunterschale (16) ein Sensor (27) vorgesehen ist, wobei der Anschlussadapter (26) und/oder der Sensor (27) mit der Elektronik der Steuereinheit (8) zusammenwirken.

9. Leuchte mit einer Leuchtengehäuseunterschale (2), mit einer an die Leuchtengehäuseunterschale (2) angesetzten Leuchtengehäuseoberschale (1), mit einer Lichtscheibe (5), welche eine an der Leuchtengehäuseunterschale (2) ausgebildete Lichtaustrittsöffnung (14) überdeckt, mit wenigstens einem Lichtmodul (6) zum Abstrahlen von Licht einer Leuchtdiode durch die Lichtscheibe (5) und die Lichtaustrittsöffnung (14), mit einem Montageadapter (3) zum Befestigen der Leuchte an einem Anbauteil, insbesondere an einem Masten, mit einer Steuereinheit (8) zum Betreiben der Leuchte nach einem der Ansprüche 1 bis 8 und mit einem an der Leuchtengehäuseunterschale (2) festgelegten Gegensteckelement (9), in welches das Anschlusssteckelement (17) der Steuereinheit (8) eingesetzt ist, wobei eine externe Anschlussleitung (12) der Leuchte über das Gegensteckelement (9) mit der Gruppe von ersten Steckpins (20) und wobei eine von dem Gegensteckelement (9) zu dem wenigstens einen Lichtmodul (6) geführten internen Verbindungsleitung (13) der Leuchte über die Gruppe der zweiten Steuerpins (21) des Anschlusssteckelements (17) verbunden ist.

10. Leuchte nach Anspruch 9, **dadurch gekennzeichnet, dass** an dem Gegensteckelement (9) eine Gruppe von ersten Gegensteckpins (23) und eine Gruppe von zweiten Gegensteckpins (24) vorgesehen ist, wobei im montierten Zustand der Leuchte die ersten Gegensteckpins (23) des Gegensteckelements (9) elektrisch leitend mit den ersten Steckpins (20) des Anschlusssteckelements (17) und die zweiten Gegensteckpins (24) des Gegensteckelements (9) mit den zweiten Steckpins (21) des Anschlusssteckelements (17) verbunden sind.

11. Leuchte nach Anspruch 9 oder 10, **dadurch gekennzeichnet, dass** die dritten Steckpins (22) des Anschlusssteckelements (17) der Steuereinheit (8) im montierten Zustand der Leuchte nicht elektrisch kontaktiert sind.

12. Leuchte nach einem der Ansprüche 9 bis 11, **dadurch gekennzeichnet, dass** an der Leuchtengehäuseunterschale (2) eine Öffnung vorgesehen ist für den an der Modulgehäuseunterschale (16) vorgesehenen Sensor (27) der Steuereinheit (8).

13. Leuchte nach einem der Ansprüche 9 bis 12, **dadurch gekennzeichnet, dass** an der Leuchtengehäuseoberschale (1) eine Öffnung (25) für den Anschlussadapter (26) der Steuereinheit (8) ausgebildet ist.

## Claims

1. Control unit (8) for a lamp, in particular for a street lamp, with a module housing, which comprises a module housing upper shell (15) and a module housing lower shell (16) being connected to the module housing upper shell (15), with electronics enclosed by the module housing, which is configured for controlling at least one light module (6) of the lamp having a light-emitting diode as illuminant, and with a connection plug element (17) having a plurality of plug pins (20, 21, 22), wherein a group of first plug pins (20) of the connection plug element (17) is configured for connecting the control unit (8) to an external electrical connection line (12) provided for supplying power to the control unit and to the at least one light module (6) and wherein a group of second plug pins (21) of the connection plug element (17) is configured to connect the control unit (8) to the at least one light module (6) via an internal connection line (13),
**characterized in that**
the connection plug element (17) comprises a group of third plug pins (22) which interact with the electronics and are configured for connecting an external programming device to the control unit (8).

2. Control unit (8) according the claim 1,
**characterized in that**
the connection plug element (17) provides a wall (18) annularly enclosing the group of first plug pins (20) and the group of second plug pins (21).

3. Control unit (8) according to claim 2,
**characterized in that**
the annular wall (18) has a cylindrical outer wall surface (19) and/or that the annular wall (18) is formed as a radial silicone seal.

4. Control unit (8) according to one of claims 1 to 3,
**characterized in that**
a total of at least four first plug pins (20) and a total of at least four second plug pins (21) are provided, which are each arranged point-symmetrically with respect to a center of the plug connector (17).

5. Control unit (8) according to claim 4,
**characterized in that**
a distance of the at least four first plug pins (20) from the center is greater than a distance of the at least four second plug pins (21) from the center.

6. Control unit (8) according to one of claims 3 to 5,
**characterized in that**
at least two third plug pins (22) are provided, wherein the at least two third plug pins (22) and the at least four first plug pins (20) have an equal distance from the center and/or are arranged point-symmetrically to the center.

7. Control unit (8) according to one of claims 1 to 6,
**characterized in that**
the module housing is realized as a sealed module housing and/or that the module housing upper shell (15) and/or the module housing lower shell (16) are made of plastic and preferably of an electrically non-conductive plastic.

8. Control unit (8) according to one of claims 1 to 7,
**characterized in that**
on the module housing upper shell (15) a connection adapter (26) for an external accessory is formed and/or that a sensor (27) is provided on the module housing lower shell (16), wherein the connection adapter (26) and/or the sensor (27) interact with the electronics of the control unit (8).

9. Lamp having a lamp housing lower shell (2), with a lamp housing upper shell (1) attached to the lamp housing lower shell (2), having a light pane (5) which covers a light output opening (14) formed on the lamp housing lower shell (2), having at least one light module (6) for emitting light from a light emitting diode through the light pane (5) and the light output opening (14), with a mounting adapter (3) for attaching the lamp to an attachment component, in particular to a mast, with a control unit (8) for operating the lamp according to one of claims 1 to 8, and with a mating plug element (9) fixed on the lamp housing lower shell (2), in which the connection plug element (17) of the control unit (8) is inserted, wherein an external connection line (12) of the lamp is connected with the group of first plug pins (20) via the mating plug element (9) and wherein an internal connection line (13) of the lamp being guided from the mating plug element (9) to the at least one light module (6) is connected via the group of second control pins (21) of the connection plug element (17).

10. Lamp according to claim 9,
**characterized in that**
a group of first mating plug pins (23) and a group of second mating plug pins (24) is provided on the mating plug element (9), wherein in the assembled state of the lamp the first mating plug pins (23) of the mating plug element (9) are electrically conductively connected to the first plug pins (20) of the connection plug element (17) and the second mating plug pins (24) of the mating plug element (9) are connected to the second plug pins (21) of the plug connection element (17).

11. Lamp according to claim 9 or 10,
**characterized in that**
the third plug pins (22) of the connecting plug element (17) of the control unit (8) are not electrically contacted in the assembled state of the lamp.

12. Lamp according to one of claims 9 to 11,
**characterized in that**
an opening is provided on the lamp housing lower shell (2) for the sensor (27) of the control unit (8) provided on the module housing lower shell (16).

13. Lamp according to one of claims 9 to 12,
**characterized in that**
an opening (25) is formed on the lamp housing upper shell (1) for the connection adapter (26) of the control unit (8).

## Revendications

1. Unité de commande (8) pour un luminaire, en particulier pour un luminaire d'éclairage public, comportant un boîtier de module qui présente une coque supérieure de boîtier de module (15) et une coque inférieure de boîtier de module (16) reliée à la coque supérieure de boîtier de module (15), comportant une électronique contenue dans le boîtier de module, laquelle est conçue pour commander au moins un module d'éclairage (6) du luminaire présentant une diode électroluminescente comme moyen d'éclairage, et comportant un élément enfichable de connexion (17) qui présente une pluralité de broches enfichables (20, 21, 22), un groupe de premières broches enfichables (20) de l'élément enfichable de connexion (17) étant conçu pour relier l'unité de commande (8) à un câble de connexion électrique externe (12) prévu pour alimenter en énergie l'unité de commande et ledit au moins un module d'éclairage (6) et un groupe de deuxièmes broches enfichables (21) de l'élément enfichable de connexion (17) étant conçu pour relier l'unité de commande (8) audit au moins un module d'éclairage (6) par l'intermédiaire d'un câble de liaison interne (13),
**caractérisé en ce que**
l'élément enfichable de connexion (17) présente un groupe de troisièmes broches enfichables (22) qui coopèrent avec l'électronique et sont conçues pour connecter un dispositif de programmation externe à l'unité de commande (8).

2. Unité de commande (8) selon la revendication 1, **caractérisée en ce que** l'élément enfichable de connexion (17) présente une paroi (18) entourant annulairement le groupe de premières broches enfichables (20) et le groupe de deuxièmes broches enfichables (21).

3. Unité de commande (8) selon la revendication 2, **caractérisée en ce que** la paroi annulaire (18) présente une surface de paroi extérieure cylindrique (19) et/ou **en ce que** la paroi annulaire (18) est réalisée sous la forme d'un joint radial en silicone.

4. Unité de commande (8) selon l'une des revendications 1 à 3, **caractérisée en ce qu'**il est prévu au total au moins quatre premières broches enfichables (20) et au total au moins quatre deuxièmes broches enfichables (21), lesquelles sont respectivement disposées selon une symétrie ponctuelle par rapport à un centre de l'élément enfichable de connexion (17).

5. Unité de commande (8) selon la revendication 4, **caractérisée en ce qu'**une distance desdites au moins quatre premières broches (20) par rapport au centre est supérieure à une distance desdites au moins quatre deuxièmes broches (21) par rapport au centre.

6. Unité de commande (8) selon l'une des revendications 3 à 5, **caractérisée en ce qu'**il est prévu au moins deux troisièmes broches enfichables (22), lesdites au moins deux troisièmes broches enfichables (22) et lesdites au moins quatre premières broches enfichables (20) présentant une distance égale par rapport au centre et/ou étant disposées selon une symétrie ponctuelle par rapport au centre.

7. Unité de commande (8) selon l'une des revendications 1 à 6, **caractérisée en ce que** le boîtier de module est réalisé sous la forme d'un boîtier de module étanche et/ou **en ce que** la coque supérieure de boîtier de module (15) et/ou la coque inférieure de boîtier de module (16) sont fabriquées dans une matière plastique et de préférence dans une matière plastique non conductrice de l'électricité.

8. Unité de commande (8) selon l'une des revendications 1 à 7, **caractérisée en ce qu'**un adaptateur de connexion (26) pour un appareil supplémentaire externe est formé sur la coque supérieure de boîtier de module (15) et/ou **en ce qu'**un détecteur (27) est prévu sur la coque inférieure de boîtier de module (16), l'adaptateur de connexion (26) et/ou le détecteur (27) coopérant avec l'électronique de l'unité de commande (8).

9. Luminaire comportant une coque inférieure de boîtier de luminaire (2), une coque supérieure de boîtier de luminaire (1) fixée à la coque inférieure de boîtier de luminaire (2), un diffuseur (5) qui recouvre une ouverture de sortie de lumière (14) formée sur la coque inférieure de boîtier de luminaire (2), au moins un module d'éclairage (6) pour émettre la lumière d'une diode électroluminescente à travers le diffuseur (5) et l'ouverture de sortie de lumière (14), un adaptateur de montage (3) pour fixer le luminaire à un élément de montage, en particulier à un mât, une unité de commande (8) pour faire fonctionner le luminaire selon l'une des revendications 1 à 8 et un élément enfichable homologue (9) fixé à la coque inférieure de boîtier de luminaire (2), dans lequel est inséré l'élément enfichable de connexion (17) de l'unité de commande (8), un câble de connexion externe (12) du luminaire étant relié par l'intermédiaire de l'élément enfichable homologue (9) au groupe de premières broches enfichables (20) et un câble de liaison interne (13) du luminaire mené de l'élément enfichable homologue (9) audit au moins un module d'éclairage (6) étant relié par l'intermédiaire du groupe de deuxièmes broches de commande (21) de l'élément enfichable de connexion (17).

10. Luminaire selon la revendication 9, **caractérisé en ce qu'**un groupe de premières broches enfichables homologues (23) et un groupe de deuxièmes broches enfichables homologues (24) sont prévus sur l'élément enfichable homologue (9), dans lequel, lorsque le luminaire est monté, les premières broches enfichables homologues (23) de l'élément enfichable homologue (9) sont reliées électriquement aux premières broches enfichables (20) de l'élément enfichable de connexion (17) et les deuxièmes broches enfichables homologues (24) de l'élément enfichable homologue (9) aux deuxièmes broches enfichables (21) de l'élément enfichable de connexion (17).

11. Luminaire selon la revendication 9 ou 10, **caractérisé en ce que** les troisièmes broches enfichables (22) de l'élément enfichable de connexion (17) de l'unité de commande (8) ne sont pas en contact électrique lorsque le luminaire est monté.

12. Luminaire selon l'une des revendications 9 à 11, **caractérisé en ce qu'**une ouverture est prévue sur la coque inférieure de boîtier de luminaire (2) pour le détecteur (27) de l'unité de commande (8) prévu sur la coque inférieure de boîtier de module (16).

13. Luminaire selon l'une des revendications 9 à 12, **caractérisé en ce qu'**une ouverture (25) pour l'adaptateur de connexion (26) de l'unité de commande (8) est formée sur la coque supérieure de boîtier de luminaire (1).
